# EUROPÄISCHE PATENTSCHRIFT

(11) **EP 0 062 168 B1**
(45) Veröffentlichungstag und Bekanntmachung des Hinweises auf die Patenterteilung: **28.11.1984**
(21) Anmeldenummer: 82101776.1
(22) Anmeldetag: 06.03.1982
(51) Int. Cl.: B65H 29/24

(54) **Bogenausleger für Rotationsdruckmaschinen mit an endlosen Ketten umlaufenden Greiferbrücken**
Sheet delivering device with grippers carried by endless chains in rotary printing machines
Dispositif de sortie de feuilles comportant des pinces portées par des chaînes sans fin dans des machines d'impression rotatives

(30) Priorität: 04.04.1981 DE 3113750
(43) Veröffentlichungstag der Anmeldung: 13.10.1982
(73) Patentinhaber: Heidelberger Druckmaschinen Aktiengesellschaft, D-69019 Heidelberg (DE)
(72) Erfinder: Pollich, Gerhard, D-5900 Heidelberg (DE)
(74) Vertreter: Stoltenberg, Heinz-Herbert Baldo

## Beschreibung

Die Erfindung betrifft einen Bogenausleger für Rotationsdruckmaschinen mit an endlosen Ketten umlaufenden Greiferbrücken und dem Auslagestapel unmittelbar vorgelagerten, auf die Unterseite des Bogens wirkende Bremswalzen, vor denen, in Bogenlaufrichtung gesehen, Blasdüsen angeordnet sind, die einen an der Unterseite der von den Greiferbrücken geführten Bogen zur Bogenlaufrichtung gegensinnigen Luftstrom regelbarer Geschwindigkeit richten.

Aus der DE-AS 1 148 241 ist ein Bogenausleger der oben umrissenen Art bekannt. Quer über den Bogenausleger erstreckt sich unterhalb der Kettenbahn, unmittelbar vor den Bremswalzen ein Blasrohr, das mit mehreren Blasdüsen versehen ist, aus denen ein zur Bogenlaufrichtung gegensinniger Luftstrom austritt, der unter einem sehr spitzen Winkel gegen die Unterseite des ankommenden Bogens gerichtet ist. Der aus den Blasdüsen austretende Luftstrom bewirkt eine Herabsetzung des statischen Druckes an der Bogenunterseite und die Entstehung eines Luftpolsters zwischen dem Bogenführungstisch und den von den Kettengreifern transportierten Bogen. Die Verringerung des statischen Druckes an der Unterseite des Bogens bewirkt ein sicheres Aufliegen der Bogenunterseite auf den Bremswalzen. Dabei gleitet allerdings die Bogenunterseite über das Blasdüsenrohr hinweg. Im Falle eines beidseitigen Bedruckens des Bogens nach dem Schön- und Widerdruckverfahren ist ein Verschmieren des frischen Druckes an der Unterseite unweigerlich die Folge.

Bei einem anderen bekannten Bogenausleger nach der DE-AS 2135105 sind vor dem Auslagestapel über die Bogenbreite sich erstreckende, entgegen der Bogenbewegung und annähernd parallel zur Bogenbahn gerichtete Bremsdüsenleisten angeordnet. Auf der Anlaufseite des Bogens sind die Bremsdüsenleisten angeordnet. Auf der Anlaufseite des Bogens sind die Bremsdüsenleisten mit einem unter der Bogenlaufbahn hornförmig gebogenem Leitblech versehen, das der Breite nach unterteilt abwärtsgebogene Leitzungen aufweist. Die aus den Bremsdüsenleisten austretende Luft wirkt auf die Unterseite des ankommenden Bogens ein und zieht diesen auf die Bremsdüsenleisten herab. Aufgrund der starken Bremswirkung sind Nachgreifer vorgesehen, die den Bogen über die Bremsdüsenleisten endgültig hinwegziehen, nachdem die Bogenvorderkante von der jeweiligen Greiferbrücke des Kettenauslegers freigegeben worden ist. Mit diesem bekannten Bogenausleger wird der Bogen verlangsamt und gestrafft auf der Stapeloberseite abgelegt. Von Nachteil ist aber auch hier, daß die Bremsdüsenleisten ein Druckbild an der Bogenunterseite verschmieren würden. Der Bogenausleger nach der DE-AS 2135105 ist daher nur für Rotationsdruckmaschinen verwendbar, die nach dem Schöndruckprinzip arbeiten.

Eine weitere vorbekannte Ausführung eines Bogenauslegers zeigt die DE-AS 2544566. Die Bahn der Auslegerkette weist einen schräg aufwärts verlaufenden Teil und einen sich horizontal über den Auslegerstapel erstreckenden Teil auf. Unter dem schräg aufwärts verlaufenden und zum Teil auch unter dem horizontal sich erstreckenden Teil der Auslegerkette ist ein Bogenleitblech angeordnet, das zum Zwecke eines ununterbrochenen, bis zu den Bremswalzen reichenden Luftpolsters derart zweiteilig ausgebildet ist, daß die Vorderkante des dem Auslagestapel nächstgelegenen Teils des Bogenleitbleches fest mit den Bremswalzen verbunden ist. Bei Formateinstellung der Bremswalzen wird der verstellbare Teil des Bogenleitbleches mitverstellt.

Dieser bekannte Bogenausleger gewährleistet, wie oben schon erwähnt, ein bis zu den Bremswalzen reichendes Luftpolster oberhalb der Bogenleitfläche, wobei allerdings ein Durchschlagen des flatternden Bogens nicht völlig ausgeschlossen werden kann. Damit jedoch der hintere Bereich der transportierten Bogen auch mit Sicherheit auf den Bremswalzen aufliegt, ist es zumindest bei höheren Bogenfördergeschwindigkeiten - beispielsweise 8 000 Bogen pro Stunde - notwendig, oberhalb des ansteigenden sowie auch des horizontal verlaufenden Teiles der Auslegerkette Gebläse anzubringen, die den transportierten Bogen mit Sicherheit auf die Bremswalzen drücken. Dabei kann es vorkommen, daß der Bogen auf das Bogenleitblech gedrückt und verschmiert wird.

Häufig müssen die erwähnten Gebläse sehr stark blasen, um das hintere Bogenende herabzudrücken. Die von diesen Gebläsen geförderte Luft tritt dann auch in den Raum zwischen dem nächsten ankommenden Bogen und dem Bogenleitblech. Das durch die Bogenfördergeschwindigkeit entstandene Luftpolster wird dadurch wesentlich erhöht, was wiederum bei bestimmten Bogenfördergeschwindigkeiten zum Hochdrücken des Bogens oder zumindest zum Flattern des Bogenendes führt. Ein derart unruhig geführter Bogen erfordert abermals eine Erhöhung der Gebläseleistung, um mit Sicherheit das Bogenende herabzudrücken. Dadurch tritt jedoch noch mehr Luft unter den nächsten ankommenden Bogen. Die Folge ist, daß, um zu einer sicheren Auslage zurück zu gelangen, die Leistung der auf die Bogenoberseite blasenden Gebläse sowie die Förderleistung des Kettenauslegers erheblich herabgesetzt werden müssen.

Aufgabe der Erfindung ist es, die Nachteile der bekannten Bogenausleger zu vermeiden. Vor allem soll bei allen Bogenfördergeschwindigkeiten gewährleistet sein, daß das hintere Ende des von Greiferbrücken eines Kettenauslegers geführten Bogens mit Sicherheit auf die Bremswalzen gezogen wird und daß eine Einstellung des gesamten Bogenbrems- und Führungseinrichtung auf druckfreie Stellen eines beidseitig bedruckten Bogens möglich ist.

Erfindungsgemäß besteht die Lösung der gestellten Aufgabe in den kennzeichnenden Merkmalen des Anspruches 1. Die am oberen Ende des Bogenleitbleches vorgesehenen Leitbügelbläser sind genau wie die Bremswalzen auf druckfreie Ränder einstellbar. Das Austreten der Luft aus den Blasdüsen an dem unteren Ende der Leitbügelbläser verursacht zweierlei :
Einmal wird durch den erzeugten statischen Unterdruck der Bogen an seinen druckfreien Stellen gegen die Leitbügel der Leitbügelbläser angelegt. Dies bewirkt eine Straffung des Bogens. Zum anderen verstärkt die aus den Blasdüsen ausströmende Luft im weiteren Umkreis das Luftpolster zwischen Bogenleitblech und Bogenunterseite. Während also einerseits ein festes Aufliegen des hinteren Bogenteiles auf den Bremswalzen erzielt wird, bietet andererseits die dosierte Verstärkung des Luftpolsters die Gewähr, daß die Bildteile der Bogenunterseite nicht am oberen Ende des Bogenleitbleches abschmieren. Wesentlich ist auch, daß das Bogenende die Blasdüsen passiert hat, wenn der Bogenanfang von der Greiferbrücke des Kettenauslegers freigegeben ist. Dadurch läßt sich die Abbremsung derart einstellen, daß seine Vorderkante nur noch mit geringer Geschwindigkeit auf die Stapelanschläge auftrifft.

Zwecks weiterer Ausbildung des Erfindungsgegenstandes können zwischen den Bremswalzen und den Leitbügelbläsern mit den Bremswalzen verstellbare Führungsbänder gespannt sein. Statt der Führungsbänder läßt sich an derselben Stelle auch ein flexibles Führungsblech vorsehen. In Weiterbildung der Erfindung sind, zwischen jeweils zwei benachbarten Bremswalzen, Abdeckbleche leicht auswechselbar angeordnet. Sie können bei seitlicher Verstellung der Bremswalzen gegen Abdeckbleche anderer Abmessung ausgetauscht werden.

Die Erfindung wird im folgenden anhand der Zeichnung erläutert.

Es zeigen :
Figur 1 eine Seitenansicht eines Bogenauslegers nach der Erfindung,
Figur 2 eine Draufsicht auf den Bogenausleger nach Fig. 1,
Figur 3 die Anordnung von Leitbügelbläsern zwischen Bogenleitblech und Bremswalzen,
Figur 4 eine Draufsicht der Ausführungsform nach Fig. 3,
Figur 5 die Überbrückung des Raumes zwischen den Leitbügelbläsern und den Bremswalzen mittels eines Führungstuches,
Figur 6 die Befestigung der Leitbügelbläser unmittelbar am Gehäuse der Bremswalzen und
Figuren 7 und 8 die Anbringung der Abdeckbleche zwischen den Bremswalzen.

Der Bogenausleger nach Fig. 1 weist endlose Ketten 1 auf, die in symmetrischen Abständen mit Greiferbrücken 2 versehen sind und die in Seitengestellen 3 geführt sind. Unmittelbar anschließend an den Druckzylinder 34 des letzten Druckwerkes sind Kettenumlenkräder 4 vorgesehen und am Ende des Bogenauslegers befinden sich weitere Kettenumlenkräder 5. Von diesen Kettenumlenkrädern 4 und 5 werden die endlosen Ketten 1 angetrieben und geführt. Die von den Ketten 1 zurückgelegte Bahn besteht aus einer ansteigenden Teilstrecke 6, beginnend bei den Kettenumlenkrädern 4 und einer horizontalen, oberhalb des Auslagestapels 8 verlaufenden Teilstrecke 7, in welche die ansteigende Teilstrecke 6 mit einer schwachen Krümmung übergeht. Die horizontale Teilstrecke 7 der Kettenbahn endet bei den Kettenumlenkrädern 5.

Unter der ansteigenden Teilstrecke 6 der Kettenbahn ist ein Bogenleitblech 9 vorgesehen, dessen unteres Ende um die Kettenumlenkräder4 herumgeführt ist und kurz vor dem Druckzylinder 34 beginnt. Das obere Leitblechende 10 weist eine schwache Krümmung auf, die etwa der Krümmung der Kettenbahn in der Übergangsstelle zwischen der ansteigenden Teilstrecke 6 und der horizontalen Teilstrecke 7 entspricht. Zwischen dem Leitblechende 10 und den Bremswalzen 14, die dem Auslagestapel 8 unmittelbar vorgelagert sind, befinden sich mehrere über die Breite des Bogenauslegers verteilt angeordnete Leitbügelbläser 12. Die Leitbügel 11 dieser Leitbügelbläser 12 erstrecken sich annähernd äquidistant oberhalb des Leitblechendes 10, entgegen der Bewegungsrichtung der Greiferbrücken 2. Die Leitbügel 11 liegen praktisch auf der Oberfläche des Leitbleches 9 auf. Am unteren Ende eines jeden Leitbügels 11 befindet sich eine Blasdüse 13, wie insbesondere aus Fig. 2 zu ersehen ist. Die Leitbügelbläser 12 sind in dem Raum zwischen dem Leitblechende 10 und den Bremswalzen 14 abwärts geführt und über Schläuche 15 an ein Verteilerrohr 16 angeschlossen. Dieses Verteilerrohr 16 ist wiederum über einen Schlauch 17 mit einem nicht dargestellten Kompressor verbunden.

Die Greiferbrücken 2 übernehmen vom Druckzylinder 34 den Bogen 18 und führen ihn über das Leitblech 9 hinweg. Dabei bildet sich zwischen der Oberfläche des Leitbleches 9 und der Unterseite des transportierten Bogens 18 zwangsläufig ein Luftpolster aus. Der Bogen 18 kommt folglich mit dem Leitblech 9 nicht in Berührung, sondern wird vielmehr von den Greiferbrücken 2 freischwebend transportiert.

Da aus den Blasdüsen 13 der Leitbügelbläser 12 Luft austritt, entsteht im Bereich der Leitbügel 11 zwischen Bogenunterseite und der Oberfläche des gekrümmten Leitblechendes 10 ein Unterdruck. Dies hat zur Folge, daß die von den Greiferbrücken 2 transportierten Bogen 18 gegen die Leitbügel 11 der Leitbügelbläser 12 angesogen werden. Durch entsprechende Anordnung der Leitbügelbläser 12 liegen die Bogen nur an ihren druckfreien Stellen auf den Leitbügeln 11 auf. Die Anlage der Bogenunterseite an den Leitbügeln 11 bewirkt, daß der Bogen gestrafft und auch sein Ende mit Sicherheit auf die nachgeordneten Bremswalzen 14 aufgelegt wird. Eine sichere Abbremsung des von den Greiferbrücken 2 über den Auslagestapel 8 transportierten Bogens 18 ist somit gewährleistet. An der gekrümmten Kettenbahn, nämlich der Umlenkstelle von der ansteigenden Teilstrecke 6 in die horizontale Teilstrecke 7, kann es nicht zum Hochschnappen des Bogenendes kommen, selbst dann nicht, wenn sehr hohe Bogenfördergeschwindigkeiten gefahren werden. Es erübrigt sich daher, oberhalb dieser Umlenkstelle Gebläse zum Niederdrücken des Bogenendes vorzusehen.

Die aus den Blasdüsen 13 austretende Luft bewirkt nicht nur ein sicheres Anlegen der Bogenunterseite an die Bremswalzen 14, sondern verstärkt außerdem im Bereich der ansteigenden Teilstrecke 6 der Kettenbahn das Luftpolster zwischen dem Bogen 18 und dem Leitblech 9. Es kommt daher nicht zum Durchhängen des von den Greiferbrücken 2 geführten Bogens zwischen zwei Leitbügelbläsern im Bereich der Übergangsstelle von der ansteigenden Teilstrecke 6 in die horizontale Teilstrecke 7. Ein Verschmieren der bedruckten Bogenunterseite aufgrund einer Berührung mit der Oberfläche des Leitblechendes 10 wird hierdurch vermieden.

Oberhalb des Auslagestapels 8 geben die Greiferbrücken die Vorderkante des jeweils geführten und transportierten Bogens frei. Aufgrund des sicheren Anliegens des hinteren Bogenendes an den Bremswalzen 14 erfolgt eine starke Abbremsung, so daß die Bogenvorderkante nur mit geringer Geschwindigkeit auf die Stapelanschläge 19 auftrifft. Selbst bei hoher Bogenfördergeschwindigkeit läßt sich dadurch eine Beschädigung der Bogenvorderkante wirksam vermeiden.

Gemäß Fig. 3 sind die Leitbügelbläser 12 seitlich verstellbar an einer sich quer über den Bogenausleger erstreckenden Traverse 20 befestigt. Das Gehäuse 21 der Bremswalzen 14 ist ebenfalls seitlich verstellbar an einer Traverse 22 angebracht. Diese Traverse 22 wird von den beiden Seitengestellen 3 des Bogenauslegers gehalten und kann in Richtung auf den Auslagestapel 8 verstellt werden. Jedes Gehäuse 21 der Bremswalzen 14 weist einen Schlauchanschluß 23 auf und ist über einen Schlauch 24 an eine nicht dargestellte Vakuumpumpe angeschlossen.

An jedem Schlauchanschluß 23 eines Gehäuses 21 ist ein Führungsband 25 befestigt. Dieses verläuft von diesem Schlauchanschluß 23 in Richtung auf die Leitbügelbläser 12. Es wird über Führungsbolzen 26, die an den Leitbügelbläsern 12 angebracht sind, hinweggeführt. Das Ende des Führungsbandes 25 ist an einem Gewicht 27 .befestigt, durch das es ständig straff gehalten wird. Bei Verstellung der Bremswalzen 14 in oder entgegen Bogenförderrichtung bewegt sich das Gewicht 27 auf und ab. Das von dem Gewicht 27 auf diese Art ständig straff gehaltene Bogenführurigsband 25 dient zur Stützung des gegen die Leitbügel 11 angelegten Bogens, weil am Ende des Leitblechendes 10 das Luftpolster an der Bogenunterseite zusammenbricht und in dem Bereich zwischen den Leitbügelbläsern 12 und den Bremswalzen 14 keine weiteren Stützelemente vorgesehen sind. Nachdem sowohl die Bremswalzen 14 als auch die Leitbügelbläser 12 auf dieselbe druckfreie Stelle eingestellt sind, trifft das zugehörige Führungsband 25 zwangsläufig auch nur auf eine druckfreie Stelle der Bogenunterseite auf. Dies geht besonders aus Fig. 4 hervor, in der eine Draufsicht eines Bogenauslegers nach Fig. 3 gezeigt ist. Leitbügelbläser 12 und Bremswalzen 14 liegen in Bogenförderrichtung exakt hintereinander. Bei Umstellung der Maschine auf ein anderes Druckprodukt, das ebenfalls nach dem Schön- und Widerdruckverfahren hergestellt wird, müssen sowohl Leitbügelbläser 12 als auch die Bremswalzen 14 gemeinsam auf die druckfreien Stellen des neuen Druckbildes seitlich einjustiert werden.

Statt des Führungsbandes 25 kann, wie aus Fig. 5 zu ersehen ist, auch ein Führungstuch 28 vorgesehen sein, sofern dieses antistatisch behandelt oder mit einer Metallfolie beschichtet ist. Das vordere Ende dieses Führungstuches 28 ist gleichfalls am Gehäuse 21 der Bremswalzen 14 angelenkt. Es erstreckt sich bis zu einer Umlenkstange 29, die kurz hinter dem Leitblechende 10 vorgesehen ist, und wird durch ein Gewicht 27 straff gehalten. Genau wie bei den Führungsbändern ist eines oder mehrere Gewichte 27 am freien Ende 30 des Führungstuches 28 angebracht. Das Führungstuch 28 bedeckt ständig den hinsichtlich seiner Ausdehnung variablen Raum zwischen den Leitbügelbläsern 12 und den Bremswalzen 14. Das sich oberhalb des Leitbleches 9 herausgebildete Luftpolster an der Unterseite des Bogens 18 bleibt durch das Führungstuch 28 erhaiten. Ein Verschmieren der Bogenunterseite läßt sich somit auch mittels des Führungstuches 28 wirksam verhüten.

Fig. 6 zeigt eine Ausführungsform der Erfindung, bei der die Leitbügelbläser 12 durch Schweißung unmittelbar am Gehäuse 21 der Bremswalzen 14 befestigt sind. Anstelle eines Führungstuches 28 ist hier ein flexibles Führungsblech 31 vorgesehen. Sein vorderes Ende ist mit dem Gehäuse 21 der Bremswalzen 14 verbunden. Die Leitbügel 11 der Leitbügelbläser 12 erstrecken sich in diesem Falle über das vordere Ende dieses flexiblen Führungsbleches 31. Unter dem Bogenleitblech 9 sind zwei Traversen 32 und 33 vorgesehen, die der Führung des Führungsbleches 31 dienen. Die Anordnung der Traverse 32 ist derart, daß zwischen der Oberfläche des Führungsbleches 31 und der unteren Kante des Leitblechendes 10 praktisch kein Spalt entsteht. Bei Verstellung der Bremswalzen 14 in Richtung auf den Auslagestapel 8 wird das Führungsblech 31 unter dem gekrümmten Leitblechende 10 hervorgezogen und setzt somit die bogenführende Oberfläche des Bogenleitbleches 9 kontinuierlich fort. Die miteinander verbundenen Bremswalzen 14 und Leitbügelbläser 12 können in einfacher Weise gemeinsam seitlich und in Bogenförderrichtung verstellt werden. Da die Leitbügelbläser 12 den Bremswalzen 14 unmittelbar vorgeschaltet sind, wird der Bogen mit großer Kraft gegen letztere angelegt.

Die druckbildschonende Wirkung bei der Auslage von Bogen mittels eines Bogenauslegers nach vorliegender Erfindung läßt sich dadurch noch erhöhen, daß zwischen den einzelnen Bremswalzen 14, wie in Fig. 7 u. 8 gezeigt, Abdeckbleche 35 vorgesehen werden. Diese Abdeckbleche 35 können mittels einer Klemmvorrichtung 36 auf der Traverse 22 für die Bremswalzen 14 leicht auswechselbar befestigt werden. Im Falle seitlicher Verstellung der Bremswalzen 14 läßt sich das vorhandene Abdeckblech 35 gegen ein anderes passendes austauschen.

Das den Leitbügelbläsern 12 zugewandte Ende der Abdeckbleche 35 ragt in eine gekrümmte Führungstraverse 37 hinein, die zusammen mit der Traverse 22 an den Seitengestellen 3 in Richtung des Auslagestapels 8 verstellbar angeordnet ist. Eine Befestigung 38 verbindet ein flexibles Führungsblech 31 mit der erwähnten Führungstraverse 37. Das folienartige Führungsblech 31 wird von einer Umlenkstange 29, die den Leitbügelbläsern 12 unmittelbar vorgelagert ist, senkrecht abwärts gelenkt und durch nicht dargestellte Gewichte straff gehalten.

Die Ausführungsform der Erfindung gemäß den Fig. 7 und 8 ermöglicht die Erhaltung des sich oberhalb des Leitbleches 9 während des Bogentransportes ausbilden den Luftkissens bis auf die Höhe der Bremswalzen 14, da die Abdeckbleche 35 die kontinuierliche luftpolstererhaltende Führungsfläche bis zwischen die Bremswalzen 14 fortsetzen. Neben der sicheren Anlage der Bogenunterseite an den Bremswalzen 14 aufgrund der Wirkungsweise der Leitbügelbläser wird durch die kontinuierlich sich fortsetzende Bogenführungsfläche ein ruhiger Bogenlauf erzielt.

## Patentansprüche

1. Bogenausleger für Rotationsdruckmaschinen mit an endlosen Kettenbahnen umlaufenden Greiferbrücken (2) und dem Auslagestapel (8) unmittelbar vorgelagerten, auf die Unterseite des Bogens (18) wirkende Bremswalzen (14), vor denen, in Bogenlaufrichtung gesehen, Blasdüsen (13) angeordnet sind, die einen an der Unterseite der von den Greiferbrücken (2) geführten Bogen zur Bogenlaufrichtung gegensinnigen Luftstrom regelbarer Geschwindigkeit richten, dadurch gekennzeichnet,
- daß eine Teilstrecke (6) der Kettenbahn ansteigend verläuft, bis sie in eine sich horizontal über den Auslagestapel (8) erstreckende Teilstrecke (7) übergeht,
- daß unterhalb der ansteigenden Teilstrecke (6) ein Bogenleitblech (9) angeordnet ist,
- daß zwischen dem oberen Leitblechende (10) und den Bremswalzen (14) Leitbügelbläser (12) vorgesehen sind, deren Leitbügel (11) sich im wesentlichen äquidistant entgegen der Bogenlaufrichtung über den oberen Teil des Bogenleitbleches (9) erstrecken
- und deren Enden als Blasdüsen (13) ausgebildet sind und
- daß die Leitbügelbläser (12) an einer Traverse (20) quer zur Bogenlaufrichtung verstellbar angebracht sind.

2. Bogenausleger nach Anspruch 1, dadurch gekennzeichnet, daß zwischen den Bremswalzen (14) und den Leitbügelbläsern (12) je ein mit den Bremswalzen (14) verstellbares Führungsband (25) gespannt ist.

3. Bogenausleger nach Anspruch 1, dadurch gekennzeichnet, daß zwischen den Bremswalzen (14) und den Leitbügelbläsern (12) ein sich mindestens über die maximale Bogenbreite erstreckendes, mit den Bremswalzen (14) verstellbares Führungstuch (28) vorgesehen ist, das mit einem antistatischen Material beschichtet ist.

4. Bogenausleger nach Anspruch 1, dadurch gekennzeichnet, daß zwischen den Bremswalzen (14) und den Leitbügelbläsern (12) ein sich mindestens über die maximale Bogenbreite erstreckendes, mit den Bremswalzen (14) verstellbares, flexibles Führungsblech (31) vorgesehen ist.

5. Bogenausleger nach Anspruch 1, dadurch gekennzeichnet, daß in dem Raum zwischen zwei benachbarten Bremswalzen (14) ein Abdeckblech (35) leicht auswechselbar angeordnet ist, das bei seitlicher Verstellung der Bremswalzen (14) gegen ein Abdeckblech (35) anderer Abmessungen ausgetauscht wird.

6. Bogenausleger nach Anspruch 1, dadurch gekennzeichnet, daß die Leitbügelbläser (12) an dem Gehäuse (21) der Bremswalzen 14 befestigt sind.

## Claims

1. Sheet delivery for rotary printing presses with gripper bridges (2) revolving on endless chain transporters and with braking rollers (14) acting on the underside of the sheet (18) and positioned directly before the delivery pile (8), blower nozzles (13) being disposed - as viewed in the sheet direction - before said braking rollers and directing a variable-speed air stream opposite to the sheet direction on the underside of the sheets guides by the gripper bridges (2), wherein
- a section (6) of the chain transporter extends at an upward angle until it goes over into a section (7) extending horizontally over the delivery pile (8),
- a sheet guide plate (9) is disposed under the upwardly rising section (6),
- provided between the upper guide plate end (10) and the braking rollers (14) are guide bar blowers (12) whose guide bars (11) extend basically equidistantly against the sheet direction over the upper part of the sheet guide plate (9),
- and their ends are in the form of blower nozzles (13) whereby,
- the guide bar blowers (12) are mounted on a cross-member (20) such that they are adjustable transverse to the sheet direction.

2. Sheet delivery according to Claim 1, wherein guide bands (25) adjustable with the braking rollers (14) are mounted between the braking rollers (14) and the guide bar blowers (12).

3. Sheet delivery according to Claim 1, wherein provided between the braking rollers (14) and the guide bar blowers (12) is a guide blanket (28) which is adjustable with the braking rollers (14) and which extends at least over the maximum sheet width and which is coated with an antistatic material.

4. Sheet delivery according to Claim 1, wherein provided between the braking rollers (14) and the guide bar blowers (12) is a flexible guide plate (31) which is adjustable with the braking rollers

(14) and which extends at least over the maximum sheet width.

5. Sheet delivery according to Claim 1, wherein easily exchangeably disposed in the space between two adjacent braking rollers (14) is a cover plate (35) which, by moving the braking rollers (14) to the side, is exchanged for a cover plate (35) of other dimensions.

6. Sheet delivery according to Claim 1, wherein the guide bar blowers (12) are attached to the housing (21) of the braking rollers (14).

## Revendications

1. Receveur de feuilles pour machines d'impression rotatives, comportant des barres de pinces (2) tournant sur des transporteurs à chaînes sans fin ainsi que des cylindres de freinage (14) placés directement en amont de l'empilage de réception (8), agissant sur la face inférieure de la feuille (18) et devant lesquels, en considérant le sens de déplacement des feuilles, sont disposées des buses de soufflage (13) qui dirigent sur la face inférieure des feuilles guidées par les barres de pinces (2) un courant d'air de vitesse réglable et orienté en sens inverse du sens de déplacement des feuilles, caractérisé en ce que :
- un brin (6) du transporteur à chaîne suit un parcours ascendant jusqu'à ce qu'il rejoigne un brin (7) s'étendant horizontalement au-dessus de l'empilage (8),
- il est prévu une tôle déflectrice de feuille (9) en dessous du brin ascendant (6),
- il est prévu entre l'extrémité supérieure (10) de la tôle déflectrice et les cylindres de freinage (14) des souffleurs à étriers directeurs (12), dont les étriers directeurs (11) sont disposés sensiblement à des distances égales dans le sens opposé au sens de déplacement des feuilles, au-dessus de la partie supérieure de la tôle déflectrice de feuilles (9),
- et dont les extrémités sont agencées comme des buses de soufflage (13), et en ce que
- les souffleurs à étriers directeurs (12) sont montés sur une traverse (20) en étant déplaçables transversalement au sens de déplacement des feuilles.

2. Receveur de feuilles selon la revendication 1, caractérisé en ce qu'entre les cylindres de freinage (14) et les souffleurs à étriers directeurs (12) est tendue une bande de guidage (25) correspondante, déplaçable avec les cylindres de freinage.

3. Receveur de feuilles selon la revendication 1, caractérisé en ce qu'il est prévu entre les cylindres de freinage (14) et les souffleurs à étriers directeurs (12) une toile de guidage (28) s'étendant au moins sur la largeur maximale de feuille, déplaçable avec les cylindres de freinage (14) et qui est revêtue d'une matière antistatique.

4. Receveur de feuilles selon la revendication 1, caractérisé en ce qu'il est prévu entre les cylindres de freinage (14) et les souffleurs à étriers directeurs (12) une tôle de guidage flexible (31) s'étendant au moins sur la largeur maximale de feuille et dépiaçable avec les cylindres de freinage (14).

5. Receveur de feuilles selon la revendication 1, caractérisé en ce qu'il est prévu, dans l'espace situé entre deux cylindres de freinage adjacents (14), une tôle de recouvrement (35) facilement démontable qui est remplacée par une tôle de recouvrement (35) d'autres dimensions lors d'un décalage latéral des cylindres de freinage (14).

6. Receveur de feuilles selon la revendication 1, caractérisé en ce que les souffleurs à étriers directeurs (12) sont fixés sur le carter (21) des cylindres de freinage (14).
